# DEMANDE DE BREVET EUROPEEN

(11) **EP 0 934 761 A1**
(43) Date de publication de la demande: **11.08.1999**
(21) Numéro de dépôt: 98460057.7
(22) Date de dépôt: 11.12.1998
(51) Int. Cl.: A63B 63/00

(54) **Cage de but mobile notamment pour jeux de ballon**

(30) Priorité: 12.12.1997 FR 9715773
(71) Demandeur: Nerual Sarl, 53230 Cosse le Vivien (FR)
(72) Inventeur: Laurent, Patrick, 53230 Cossè le Vivien (FR)

(57) **Abrégé**

L'invention concerne une cage de but (1) mobile, du type constituée d'au moins deux montants (2) reliés à leur sommet par une traverse pour délimiter l'aire du but et d'une structure (3,4) d'appui au sol pour maintenir les montants (2) en position verticale.

Cette cage est caractérisée en ce que les montants (2) de délimitation de l'aire du but sont équipés d'une jambe de force (5) articulée sur chaque montant (2) de manière à pouvoir occuper notamment deux positions, l'une de fermeture se confondant avec les montants (2), l'autre d'ouverture en avant de l'aire de but pour venir en appui au sol lorsque la cage (1) est soumise à un couple de basculement vers l'avant du but.

Applications : cage de but pour jeux de ballon

## Description

La présente invention concerne une cage de but mobile, notamment pour jeux de ballon, du type constituée d'au moins deux montants reliés à leur sommet par une traverse pour délimiter l'aire de but et d'une structure d'appui au sol pour maintenir les montants en position verticale.

Les cages de but du type précité sont bien connues en particulier aux pratiquants de jeux de ballon. Ces cages de but mobiles sont plus particulièrement utilisées pour l'entraînement des joueurs. Leur mobilité permet de varier à loisir les exercices devant être réalisés. Ces cages de but sont généralement pourvues d'un dispositif de sécurité du type constitué par un ancrage au sol de manière à empêcher le basculement vers l'avant de la cage de but rendant ainsi l'entraînement sans danger.

Toutefois, on constate en pratique que ces dispositifs d'ancrage au sol sont peu utilisés car ils sont longs à mettre en place et nécessitent souvent un outillage spécifique pour cette mise en place.

Le but de la présente invention est donc de proposer une cage de but mobile à basculement limité dont le dispositif de limitation du basculement ne nécessite aucun outillage spécifique pour sa mise en place.

Un autre but de la présente invention est de proposer une cage de but mobile à basculement limité dont le dispositif de limitation du basculement est parfaitement intégré à ladite cage et ne nuit pas à la mobilité de ladite cage de but.

Un autre but de la présente invention est de proposer une cage de but mobile à basculement limité dont le dispositif de limitation du basculement est parfaitement sûr et efficace.

A cet effet, l'invention a pour objet une cage de but mobile, notamment pour jeux de ballon, du type constituée d'au moins deux montants reliés à leur sommet par une traverse pour délimiter l'aire du but et d'une structure d'appui au sol pour maintenir les montants en position verticale, caractérisée en ce que les montants de délimitation de l'aire du but sont équipés d'une jambe de force articulée sur chaque montant de manière à pouvoir occuper notamment deux positions, l'une de fermeture se confondant avec les montants, l'autre d'ouverture en avant de l'aire de but pour venir en appui au sol lorsque la cage est soumise à un couple de basculement vers l'avant du but.

Selon une forme de réalisation préférée de l'invention, la cage de but est caractérisée en ce que l'ouverture est provoquée par un contrepoids disposé à l'extrémité inférieure de la structure d'appui au sol de la cage et relié par un organe de liaison, tel qu'un câble ou une tringlerie, à l'extrémité supérieure de la jambe de force pour provoquer son ouverture à la manière d'un ciseau.

L'invention sera bien comprise à la lecture de la description suivante d'un exemple de réalisation, en référence aux dessins annexés dans lesquels :
la figure 1 représente une vue de côté d'une cage de but en position basculée de la cage de but, la jambe de force étant en position ouverte et
la figure 2 représente une vue de côté d'une cage de but conforme à l'invention en position non basculée de ladite cage.

La cage de but 1 objet de l'invention est fréquemment utilisée lors de la pratique de jeux de ballon bien qu'elle puisse également être utilisée dans d'autres applications telles que des jeux de palets, ou autres. Cette cage de but 1 est destinée à être déplacée fréquemment.

Cette cage de but est constituée, de manière analogue à une cage de but stationnaire, de deux montants 2 reliés à leur sommet par une traverse (non représentée) pour délimiter l'aire du but et d'une structure d'appui au sol pour maintenir les montants 2 en position verticale.

Cette structure d'appui est constituée de deux demi-arceaux 3 reliés, à leur extrémité supérieure respective, généralement par soudage, aux montants 2 servant à la délimitation de l'aire de but. L'extrémité inférieure de ces arceaux 3 est reliée, au moyen d'une entretoise 4, à l'extrémité inférieure de ces mêmes montants 2. Par ailleurs, les arceaux 3 sont reliés entre eux, généralement à leur extrémité inférieure au moyen, d'une traverse (non représentée). Un filet vient ensuite recouvrir l'ensemble de cette structure d'appui 3,4. Structure d'appui et aire de but telles que définies ci-dessus sont généralement réalisées au moyen d'éléments tubulaires assemblés entre eux, généralement par soudage.

Pour empêcher le basculement d'une telle cage de but qui peut s'opérer notamment lorsque le gardien de but ou un tiers situé à l'intérieur de sa cage se suspend à la traverse reliant les montants 2, il est prévu d'équiper chaque montant 2 de délimitation de l'aire de but d'une jambe de force 5.

Cette jambe de force 5, articulée sur le montant 2 autour d'un axe 11 sensiblement perpendiculaire au montant 2, comme le montre la figure 1, est agencée pour pouvoir occuper notamment deux positions. La première position, dite de fermeture, dans laquelle la jambe de force 5 se confond avec le montant 2 est représentée à la figure 2. Cette position correspond à une position active de la cage de but. La seconde position, représentée à la figure 1, correspond à une position d'ouverture, en avant de l'aire de but, de la jambe de force 5 de telle sorte que la jambe de force 5 vient en appui au sol. Cette position de la jambe de force 5 correspond au cas où la cage 1 a été soumise à un couple de basculement vers l'avant du but, ce couple de basculement ayant été provoqué par les situations mentionnées ci-dessus, à savoir par exemple, la suspension du gardien de but ou un tiers à une traverse.

Cette jambe de force 5 est de préférence réalisée en un matériau identique à la cage de but. Pour des raisons d'encombrement et de sécurité, cette jambe de force 5 peut, en position de fermeture, soit épouser partiellement la section du montant 2 servant à la délimitation de l'aire de but, soit être logée à l'intérieur d'un logement ménagé dans le montant 2 servant à la délimitation de l'aire de fermeture. Le gardien de but n'est ainsi aucunement gêné par cette jambe de force 5 en position active, c'est à dire en position jeu de la cage de but.

L'ouverture de cette jambe de force 5 est provoquée par un contrepoids 6 disposé à l'extrémité inférieure de la structure d'appui au sol de la cage 1. Ce contrepoids 6 est relié par un organe de liaison, tel qu'un câble 7 ou une tringlerie, à l'extrémité supérieure de la jambe de force 5. Ce contrepoids 6 provoque ainsi l'ouverture de la jambe de force 5 à la manière d'un ciseau.

Dans les exemples représentés, l'organe de liaison est un câble 7 qui, à partir de l'extrémité supérieure de la jambe de force 5, s'étend à l'intérieur de l'arceau 3 servant à la délimitation de la structure d'appui au sol avant de venir se solidariser au contrepoids 6 disposé en partie inférieure de la structure d'appui au sol.

Comme le montrent les figures 1 et 2, le contrepoids 6 est, en position de fermeture de la jambe de force 5, disposé à l'intérieur d'un logement 8 ménagé dans la structure 3,4 d'appui au sol de la cage 1.

Dans les exemples représentés, ce logement 8 est ménagé dans la zone d'intersection de l'arceau 3 et de l'entretoise 4, cette entretoise 4 servant à la liaison de l'extrémité inférieure de l'arceau 3 avec le montant 2 délimitant l'aire de but. De ce fait, le contrepoids 6 est parfaitement invisible en position active ou en position jeu de la cage de but.

Par ailleurs, ce contrepoids 6 peut être relié à la structure d'appui au sol, en particulier à l'élément 4 de cette structure d'appui au sol, au moyen d'un bras 12 monté à pivotement sur ledit élément 4 de ladite structure pour permettre le repositionnement automatique du contrepoids 6 à l'intérieur de son logement 8 lors du passage de la jambe de force 5 d'une position d'ouverture à la position de fermeture. De ce fait, la cage de but peut immédiatement être réutilisée.

Par ailleurs, il est impératif pour des raisons de sécurité que la cage de but 1 mobile soit équipée d'un dispositif de verrouillage de chaque jambe de force 5 dans au moins une position angulaire d'ouverture prédéterminée pour empêcher toute fermeture intempestive de la jambe de force 5 au risque de générer des coincements de doigts des joueurs placés à proximité de ladite cage de but. Ce dispositif de verrouillage a par ailleurs pour fonction de limiter l'ouverture angulaire de ladite jambe de force 5. En effet, pour que la jambe de force 5 remplisse sa fonction à l'égard de la cage de but, il est indispensable que l'angle formé entre jambe de force 5 et montant 2 soit inférieur à 90%.

Par ailleurs, une fois la commande d'ouverture de la jambe de force 5 déclenchée, il est impératif que cette jambe de force 5 ne se referme pas sans intervention de l'opérateur car il existe un risque important de voir l'opérateur se coincer les doigts entre jambe de force 5 et montant 2.

Le dispositif de verrouillage peut affecter un grand nombre de formes. Dans l'exemple représenté aux figures 1 et 2, ce dispositif de verrouillage est constitué d'un levier 9 cranté monté à pivotement au sommet du montant 2 servant à la délimitation de l'aire de but. L'extrémité supérieure de la jambe de force 5 est montée à coulissement à l'intérieur de ce levier cranté généralement en forme de «U» renversé. Cette jambe de force 5 est équipée d'un crochet 10 faisant office de cliquet. Au cours du passage d'une position fermée à une position ouverte de la jambe de force 5 par déplacement à pivotement autour de l'axe 11, le cliquet 10 tend à se déplacer le long du levier cranté 9 et passe d'un cran à un autre jusqu'à une position dans lequel il s'immobilise à l'intérieur d'un cran. La conception des crans du levier 9 empêche toute sortie du crochet 10 une fois immobilisé à l'intérieur d'un cran. Cette sortie du crochet 10 d'un cran du levier 9 ne peut être provoquée que par un opérateur. En effet, le maintien du crochet 10 à l'intérieur d'un cran du levier 9 est obtenu au moyen d'un montage élastique généralement à ressort.

En d'autres termes, lors de l'ouverture de la jambe de force 5, le cliquet 10 équipant cette jambe de force franchit de manière irréversible un ou plusieurs crans du levier pivotant 9. Ce cliquet de la jambe de force 5 est maintenu au contact des crans par un ressort. Le déverrouillage d'un tel dispositif peut s'effectuer par pivotement du cliquet à l'encontre du ressort, ce pivotement étant commandé par l'opérateur. Bien évidemment d'autres dispositifs de verrouillage remplissant les mêmes fonctions peuvent être envisagés.

Généralement, pour des raisons de sécurité, la partie supérieure de la jambe de force 5 s'étendant au delà de l'axe 11 et équipée du dispositif de verrouillage ainsi qu'une partie du câble 7, en particulier la portion du câble 7 ne s'étendant pas à l'intérieur de l'ossature de la structure d'appui au sol, sont enfermées à l'intérieur d'un carter constitué de flasques fixés sur la structure d'appui au sol et les montants 2 servant à la délimitation de l'aire de but. Ces carters peuvent être aisément démontables.

## Revendications

1. Cage de but (1) mobile, notamment pour jeux de ballon, du type constituée d'au moins deux montants (2) reliés à leur sommet par une traverse pour délimiter l'aire du but et d'une structure (3,4) d'appui au sol pour maintenir les montants (2) en position verticale,
caractérisée en ce que les montants (2) de délimitation de l'aire du but sont équipés d'une jambe de force (5) articulée sur chaque montant (2) de manière à pouvoir occuper notamment deux positions, l'une de fermeture se confondant avec les montants (2), l'autre d'ouverture en avant de l'aire de but pour venir en appui au sol lorsque la cage (1) est soumise à un couple de basculement vers l'avant du but.

2. Cage de but (1) selon la revendication 1,
caractérisée en ce que l'ouverture est provoquée par un contrepoids (6) disposé à l'extrémité inférieure de la structure (3,4) d'appui au sol de la cage (1) et relié par un organe de liaison, tel qu'un câble (7) ou une tringlerie, à l'extrémité supérieure de la jambe de force (5) pour provoquer son ouverture à la manière d'un ciseau.

3. Cage de but (1) selon la revendication 2,
caractérisée en ce que le contrepoids (6) est, en position de fermeture de la jambe de force (5), disposé à l'intérieur d'un logement (8) ménagé dans la structure (3,4) d'appui au sol de la cage (1).

4. Cage de but (1) selon l'une des revendications 2 et 3,
caractérisée en ce que le contrepoids (6) est relié par l'intermédiaire d'un bras monté à pivotement sur ladite structure (3,4) d'appui au sol pour permettre le repositionnement automatique du contrepoids (6) dans son logement (8) lors du passage de la jambe de force (5) d'une position d'ouverture à la position de fermeture.

5. Cage de but (1) mobile selon l'une des revendications 1 à 4,
caractérisée en ce qu'elle est équipée d'un dispositif de verrouillage (9,10) de chaque jambe de force (5) dans au moins une position angulaire d'ouverture prédéterminée, ce dispositif de verrouillage (9,10) étant désactivable par un opérateur.

6. Cage de but (1) mobile selon l'une des revendications 1 à 5,
caractérisée en ce que la jambe de force (5), en position de fermeture, épouse partiellement la section du montant (2) servant à la délimitation de l'aire de but.

7. Cage de but (1) mobile selon l'une des revendications 1 à 5,
caractérisée en ce que la jambe de force (5), en position de fermeture, est disposée à l'intérieur d'un logement ménagé dans le montant (2) servant à la délimitation de l'aire de but.
